# EUROPÄISCHE PATENTANMELDUNG

(11) **EP 2 133 844 A1**
(43) Veröffentlichungstag der Anmeldung: **16.12.2009**
(21) Anmeldenummer: 09100278.2
(22) Anmeldetag: 12.05.2009
(51) Int. Cl.: G07B 15/00

(54) **Bezahlsystem, Mauterfassungsgerät mit Bezahlfunktion und Verfahren zum Bezahlen mit einem Mauterfassungsgerät**

(30) Priorität: 09.06.2008 DE 102008002300
(71) Anmelder: ROBERT BOSCH GMBH, 70442 Stuttgart (DE)
(72) Erfinder: Rebsch, Johannes-Christof, Hannover 30161 (DE)

(57) **Zusammenfassung**

Das erfindungsgemäße Mauterfassungsgerät mit einer Bezahlfunktion beinhaltet eine Langstrecken-Kommunikationseinrichtung zum Empfangen von Zahlungsaufforderungen von einer Bezahlschnittstelle und eine zweite Kommunikationseinrichtung zum Weiterleiten der Zahlungsaufforderung an eine Mauterfassungszentrale.

## Beschreibung

### STAND DER TECHNIK

Die vorliegende Erfindung betrifft ein Bezahlsystem, ein Mauterfassungsgerät mit Bezahlfunktion und ein Verfahren zum Bezahlen mit einem Mauterfassungsgerät.

Lastkraftwagen können in Deutschland mit einem Mauterfassungsgerät ausgestattet werden, um eine fällige Maut für die Benutzung von Schnellstraßen automatisch abzurechnen. Das Mauterfassungsgerät beinhaltet einen GPS-Empfänger und eine Auswertungseinrichtung, die anhand der Positionsdaten eine zurückgelegte Wegstrecke bestimmt. Anhand eines Gebührenkatalogs bestimmt das Mauterfassungsgerät eine fällige Maut für die zurückgelegte Wegstrecke.

Dem Mauterfassungsgerät ist ein Konto des Inhabers des Lastkraftwagens zugeordnet. Eine Mauterfassungszentrale verfügt über einen Server, auf dem eine Kennung des Mauterfassungsgeräts gespeichert ist und zu der Kennung eine Bankverbindung oder ein äquivalentes belastbares Konto angegeben ist.

Das Mauterfassungsgerät übermittelt seine Kennung samt der fälligen Gebühr an die Mauterfassungszentrale. Die Übermittlung erfolgt über einen GSM-Kanal eines Mobilfunkanbieters. Die Mauterfassungszentrale prüft die Kennung und belastet das zugehörige Konto mit der fälligen Gebühr.

### OFFENBARUNG DER ERFINDUNG

Das erfindungsgemäße Mauterfassungsgerät mit einer Bezahlfunktion beinhaltet eine erste Kommunikationseinrichtung zum Empfangen von Zahlungsaufforderungen von einer Bezahlschnittstelle und eine zweite Kommunikationseinrichtung zum Weiterleiten der Zahlungsaufforderung an eine Mauterfassungszentrale.

Das Mauterfassungsgerät kann zur Abrechnung fälliger Mautgebühren bereits über ein Abrechnungssystem mit der Mauterfassungszentrale verfügen. Durch die Bereitstellung einer Schnittstelle können auch andere Dienste eine Abrechnung über das Mauterfassungsgerät und die Mautzentrale abwickeln.

Das erfindungsgemäße Verfahren zum Bezahlen mit einem Mauterfassungsgerät sieht folgende Schitte vor:
Empfangen einer Zahlungsaufforderung von einer Bezahlschnittstelle durch eine erste Kommunikationsschnittstelle des Mauterfassungsgeräts;
Weiterleiten der Zahlungsaufforderung an eine Mauterfassungszentrale mittels einer zweiten Kommunikationsschnittstelle und
Übermitteln einer Bestätigung der Weiterleitung der Zahlungsaufforderung an die Bezahlschnittstelle.

### KURZE BESCHREIBUNG DER ZEICHNUNGEN

Die vorliegende Erfindung wird nachfolgend anhand bevorzugter Ausführungsformen und beigefügten Figuren erläutert. In den Figuren zeigen:
Fig. 1 ein Flussdiagramm eines Verfahrens zum Bezahlen mit einem Mauterfassungsgeräts;
Fig. 2 eine Ausführungsform eines Mauterfassungsgeräts und
Fig. 3 ein Flussdiagramm eines weiteren Verfahrens zum Bezahlen mit einem Mauterfassungsgeräts.

### AUSFÜHRUNGSFORMEN DER ERFINDUNG

Eine erste Ausführungsform eines Verfahrens zum Bezahlen mit einem Mauterfassungsgerät wird anhand des Flussdiagramms in Figur 1 erläutert. Die für das Verfahren wesentlichen Merkmale des Mauterfassungsgeräts sind in dem Blockdiagramm von Figur 2 dargestellt.

Das Mauterfassungsgerät 1 weist eine Langstrecken- Kommunikationseinrichtung 10 zum Kommunizieren mit einer Mauterfassungszentrale 3 auf. Die Langstrecken- Kommunikationseinrichtung 10 kann auf einer Sende- /Empfangseinrichtung basieren, die eine Mobilfunkverbindung 11 nach dem GSM-Standard mit der Mauterfassungszentrale 3 aufbaut. Das verwendete Kommunikationsprotokoll kann GSM, UMTS, DSRC umfassen.

Dem Mauterfassungsgerät 1 ist ein Konto des Inhabers des Mauterfassungsgeräts 1 zugeordnet. Die Mauterfassungszentrale 3 verfügt über einen Server 30, auf dem eine Kennung des Mauterfassungsgeräts 1 gespeichert ist und zu der Kennung eine Bankverbindung oder ein äquivalentes belastbares Konto angegeben ist.

In einer Ausführung weist das Mauterfassungsgerät 1 eine Datenverarbeitungseinrichtung 12 auf. Ferner ist ein Programmspeicher 13 vorgesehen, in dem ein durch die Datenverarbeitungseinrichtung 12 ausführbares Computerprogrammprodukt 14 gespeichert ist. Das Computerprogrammprodukt 14 kann beispielsweise von einem Wetterdienst das aktuelle Wetter für einen Ort oder eine Wetterprognose abrufen. Andere Computerprogrammprodukte 14 umfassen die Bereitstellung von Staumeldungen, Verkehrsprognosen, Auskünfte über Hotels entlang einer befahrenen Route, etc..

Die Benutzung und Ausführung dieser Computerprogrammprodukte ist kostenpflichtig. Dazu stellen die Computerprogrammprodukte eine Bezahlschnittstelle 15 bereit. Über die Bezahlschnittstelle 15 werden die anfallenden Gebühren ausgegeben (S1). In einer bevorzugten Ausführung wird neben den anfallenden Gebühren auch eine Kennung der Bezahlschnittstelle 15 oder des Computerprogrammprodukts 14 ausgegeben.

Eine interne Kommunikationseinrichtung 16 des Mauterfassungsgeräts 1 kommuniziert mit der Bezahlschnittstelle 15. Die Kommunikation kann über einen normierten Datenbus 17 innerhalb des Mauterfassungsgeräts 1 erfolgen.

Das Mauterfassungsgerät 1 übermittelt die anfallenden Gebühren und eine Kennung des Computerprogrammprodukts 14 an die Mauterfassungszentrale 3 mittels der Langstrecken- Kommunikationseinrichtung 10 (S2). Zudem wird die Kennung des Mauterfassungsgeräts 1 übertragen.

Die Mauterfassungszentrale 3 prüft zunächst die Kennung des Mauterfassungsgeräts 1 (S3). In die Kennung können Prüfziffern integriert sein, die eine Fälschung der Kennung erschweren. Zudem kann die Mauterfassungszentrale 3 die Kennung des Computerprogrammprodukts 14 prüfen (S4). Die Computerprogrammprodukte 14, welche ihre Gebühren über das Mauterfassungsgerät 1 abrechnen, werden vorteilhafterweise von der Mauterfassungszentrale 3 zertifiziert. Liegt ein Zertifikat für das Computerprodukt 14 vor und erfüllt die übermittelte Kennung des Computerprogrammprodukts 14 Prüfkriterien, belastet die Mauterfassungszentrale 3 das Konto des Inhabers des Mauterfassungsgeräts 3 (S5). Das zugehörige Konto fragt die Mauterfassungszentrale 3 anhand der Kennung von dem Server 30 ab.

Die Mauterfassungszentrale 3 kann eine Bestätigung einer erfolgreichen Abbuchung an das Mautgerät 1 übermitteln (S6). Die Bestätigung kann über den Kanal 11 und die Langstrecken- Kommunikationseinrichtung 10 erfolgen. Das Mauterfassungsgerät 1 leitet die Bestätigung an das Computerprogrammprodukt 14 über die interne Kommunikationseinrichtung 16 weiter (S7).

Eine Ausführungsform kann eine Bestätigungseinrichtung vorsehen. Ein Bediener muss die Weiterleitung der Gebührenanforderung an die Mauterfassungszentrale 3 zunächst durch Eingabe einer PIN-Nummer, eines Codes oder durch einfache Betätigung einer Taste der Bestätigungseinrichtung autorisieren.

In einer weiteren Ausführungsform weist die Mauterfassungsgerät 1 eine externe Kurzstrecken- Kommunikationseinrichtung auf, die mit einer Bezahlschnittstelle 42 eines externen Datenverarbeitungssystems 40 kommunizieren kann. Auf dem externen Datenverarbeitungssystem 40 werden ein oder mehrere Computerprogrammprodukte 14 ausgeführt, deren Benutzung kostenpflichtig ist. Das Datenverarbeitungssystem kann beispielsweise ein Laptop, ein Mobiltelefon, ein Navigationssystem sein.

Ein Kommunikationskanal 41 zwischen der Bezahlschnittstelle 42 und der externen Kurzstrecken-Kommunikationseinrichtung 18 kann leitungsbasiert, eine DSRC, Infrarot, Bluetooth Schnittstelle, etc. sein.

Eine weitere Ausführungsform sieht vor, dass ein externer Dienst seine Gebührenforderungen über das Mauterfassungsgerät 1 abwickeln kann. Der externe Dienst wird auf einen System 50 mit einer Bezahlschnittstelle 15 betrieben. Das System 50 kann beispielsweise ein Kassensystem einer Tankstelle, eines Supermarkts, eine Parkuhr, eine Tanksäule, eine Bußgeldhandgerät sein.

Die Bezahlschnittstelle 15 kann durch eine drahtlose Kommunikation die Gebührenforderung an die externe Kurzstrecken- Kommunikationseinrichtung 18 übermitteln. Die drahtlose Kommunikation 52 kann funkbasiert oder per Infrarotsignalen erfolgen. Geeignete Standards für ein Übertragungsprotokoll sind DSRC, Bluetooth, etc.

Eine Alternative sieht vor, dass die externe Kurzstrecken- Kommunikationseinrichtung 18 eine Chipkarte auslesen kann. Ein Bezahlvorgang sieht vor, die Chipkarte bei der Bezahlschnittstelle 51 des Systems 50 einzulegen. Die Bezahlschnittstelle 51 ist eingerichtet, ihre Kennung und die Gebührenforderung auf der Chipkarte zu speichern. Nachfolgend wird die Chipkarte in die externe Kurzstrecken- Kommunikationseinrichtung 16 eingeschoben und ausgelesen.

Die Übertragung der Gebührenforderung an die Mauterfassungszentrale 3 erfolgt wie bei den vorherigen Ausführungsformen.

Bei einer weiteren Ausführungsform zum Bezahlen ist ein Datenspeicher 19 für Zertifikate in dem Mauterfassungsgerät 1 und eine Filtereinrichtung 80 vorgesehen. Ein Verfahren zum Bezahlen wird unter Bezug auf das Flussdiagramm in Figur 3 erläutert. Ein Computerprogrammprodukt 14 oder ein externer Dienst 50 kann eine Gebührforderung an die externe Kurzstrecken- Kommunikationseinrichtung 18 übermitteln (S10). Die Filtereinrichtung 80 des Mauterfassungsgeräts 1 prüft, ob die Kennung des Computerprogrammprodukts 14 oder des externen Diensts 50 in dem Datenspeicher 19 als Zertifikat hinterlegt ist oder einem Zertifikat zugeordnet ist (S11). Nur wenn eine solche Überstimmung oder Zuordnung vorliegt, wird die Gebührenforderung an die Mauterfassungszentrale 3 übermittelt (S12).

Eine Bestätigung der Weitervermittlung der Gebührenforderung an die Mauterfassungszentrale 3 kann an den externen Dienst 50 oder das Computerprogrammprodukt 14 erfolgen (S13).

Das Mauterfassungsgerät 1 kann aktiv von der Mauterfassungszentrale 3 die Zertifikate abfragen (S14). Die Abfrage kann in regelmäßigen Abständen erfolgen oder bei Bedarf, wenn ein Computerprogrammprodukt 14 oder ein externer Dienst 50 eine Gebührenforderung übermittelt für das noch kein Zertifikat in dem Datenspeicher 19 hinterlegt ist.

## Patentansprüche

1. Mauterfassungsgerät mit einer Bezahlfunktion mit einer ersten Kommunikationseinrichtung (15, 18) zum Empfangen von Zahlungsaufforderungen von einer Bezahlschnittstelle (15, 42, 51) und einer zweiten Kommunikationseinrichtung (10) zum Weiterleiten der Zahlungsaufforderung an eine Mauterfassungszentrale (3).

2. Mauterfassungsgerät nach Anspruch 1, das weiter aufweist:
einen Datenspeicher (19) zum Speichern von Zertifikaten von Bezahlschnittstellen (15, 42, 51) und
eine Filtereinrichtung (80) zum Blockieren von Zahlungsaufforderungen empfangen von Bezahlschnittstellen (15, 42, 51) für die kein Zertifikat gespeichert ist.

3. Bezahlsystem mit wenigstens einem Mauterfassungsgerät (1) nach einem der Ansprüche 1 oder 2 und einer Mauterfassungszentrale (3).

4. Verfahren zum Bezahlen mit einem Mauterfassungsgerät mit den Schritten:
Empfangen einer Zahlungsaufforderung von einer Bezahlschnittstelle (15, 42, 51) durch eine erste Kommunikationsschnittstelle (15, 18) des Mauterfassungsgeräts (1);
Weiterleiten der Zahlungsaufforderung an eine Mauterfassungszentrale (3) mittels einer zweiten Kommunikationsschnittstelle (10) und
Übermitteln einer Bestätigung der Weiterleitung der Zahlungsaufforderung an die Bezahlschnittstelle (15, 42, 51).

5. Verfahren nach Anspruch 4, wobei beim Empfangen einer Zahlungsaufforderung das Mauterfassungsgerät eine Kennung der übermittelnden Bezahlschnittstelle (15, 42, 51) mit abgespeicherten Zertifikaten vergleicht und ein Weiterleiten der Zahlungsaufforderung nur bei einer Übereinstimmung der Kennung mit wenigstens einem der Zertifikate erfolgt.
